# FASCICULE DE BREVET EUROPEEN

(11) **EP 0 230 813 B1**
(45) Date de publication et mention de la délivrance du brevet: **13.10.1993**
(21) Numéro de dépôt: 86402757.8
(22) Date de dépôt: 10.12.1986
(51) Int. Cl.: A63C 5/00, A63C 5/12

(54) **Ski pour apprentissage**
Trainingsski
Training ski

(30) Priorité: 10.12.1985 FR 8518228
(43) Date de publication de la demande: 05.08.1987
(73) Titulaire: Blanc, Désiré Henri, F-74260 Les Gets (FR)
(72) Inventeur: Blanc, Désiré Henri, F-74260 Les Gets (FR)
(74) Mandataire: de Beaumont, Michel

(56) Documents cités:
- FR-A- 2 337 564
- US-A- 4 007 946
- US-A- 4 227 274

## Description

L'invention a pour objet un nouveau ski permettant d'améliorer l'apprentissage et la pratique de ce sport.

L'invention concerne plus spécialement un ski polyvalent incluant un noyau d'appui formé par un corps allongé qui s'étend sur pratiquement toute la longueur du ski constitué par un corps médian et deux parties avant et arrière et d'une enveloppe entourant le noyau d'appui.

On sait que la position du skieur au cours de son mouvement de glisse est essentiellement caractérisée par une certaine angulation des segments des ensembles inférieurs et par une détente musculaire, susceptibles de permettre au skieur d'absorber en souplesse les inégalités de la surface du terrain d'évolution.

En étudiant le problème posé par la recherche par le skieur d'une position lui permettant de maintenir son équilibre, l'inventeur a constaté que la réalisation de skis selon une configuration particulière permet d'éliminer au moins une grande partie des inconvénients résultant de l'utilisation de skis de l'art antérieur.

L'invention a donc pour but de fournir un ski de type indiqué ci-dessus dont la forme spécifique permet au skieur de contrôler sa position pendant sa descente.

L'invention a plus particulièrement pour objet un ski de ce type dont les extrémités avant et arrière sont relevées ce qui réduit considérablement les risques de chute, tout en favorisant la maniabilité du ski indépendamment des caractéristiques de la neige.

L'invention a également pour objet un ski court et performant convenant aux alpinistes dont la sûreté d'emploi en virage réduit les risques de chute et d'accident.

Pour cela, l'invention propose un ski selon la revendication 1.

Conformément à l'invention, les parties avant et arrière relevées du ski possèdent une configuration trapézoïdale dont les petites bases constituent respectivement le bord d'attaque de la neige et le talon arrière et dont les grandes bases sont raccordées au corps médian.

Le ski ainsi réalisé présente de manière avantageuse une épaisseur continuellement décroissante de l'avant jusqu'à la zone de raccordement avec le corps médian. L'épaisseur maximale du ski est située à l'extrémité arrière, cette épaisseur allant en augmentant par ailleurs de l'avant vers l'arrière.

Les essais de skis de 60 à 90 cm répondant aux caractéristiques de forme précitées ont, en effet, démontré que le skieur était correctement supporté dans d'excellentes conditions d'adhérence et que la précision de freinage consécutive au déplacement ou à l'inclinaison transversale du ski étaient grandement améliorées.

Par ailleurs, il a été constaté que le buste du skieur prenait automatiquement une position centrée par rapport au ski, favorable au maintien de celui-ci en équilibre et à la réalisation de l'aplomb indispensable à la pratique et au bon apprentissage du ski.

L'utilisateur pourra, par voie de conséquence, améliorer ses conditions d'évolution en terrain accidenté, fortes pentes ou dans la pratique du ski acrobatique et artistique.

D'autres caractéristiques et avantages du ski ressortiront de la description qui suit d'un exemple de réalisation de celui-ci en référence au dessin annexé dans lequel :
- la figure 1 est une vue en élévation du ski sur lequel a été représenté schématiquement une chaussure retenue par un dispositif de fixation,
- la figure 2 est une vue de dessus du ski,
- la figure 3 est une vue en perspective du ski représenté en position inclinée montrant la semelle rainurée de celui-ci,
- la figure 4 est une vue en coupe transversale du ski dans le plan 4-4 de la figure 2.

En se référant à la figure 1, le ski représenté est constitué par un corps allongé 1 rectiligne à bords 2 parallèles le long de la surface portante du ski qui se prolonge vers l'avant et vers l'arrière par des parties 3, 4 relevées dont l'inclinaison est comprise entre 15 et 30°.

Les parties avant 3 et arrière 4 se raccordent respectivement au corps 1 et l'ensemble est enrobé d'une enveloppe 6 à base de différentes résines synthétiques.

Comme le montre la figure 1, l'élément de fixation (13) talon de la chaussure est situé dans la zone de raccordement de la partie arrière 4 au corps 1 du ski ce qui permet d'obliger le skieur à maintenir une position naturelle pour la pratique du ski.

Les parties avant et arrière 3, 4 possèdent une configuration trapézoïdale dont les petites bases 3a, 4a constituent respectivement le bord d'attaque de la neige et le talon arrière tandis que les grandes bases sont raccordées au corps 1. Toutefois, la partie avant 3 ou spatule pourrait tout aussi bien avoir une forme arrondie d'aspect conventionnel.

Les parties 3 et 4 du ski possèderont de ce fait la même structure que l'enveloppe 6.

A titre d'exemple, le rapport des longueurs a, b des parties avant 3 et arrière 4 est compris entre 1,5 et 2 tandis que la largeur C du ski est sensiblement égale à la longueur b de la partie arrière 4.

Dans le but de favoriser le fléchissement naturel du skieur, l'épaisseur e de l'enveloppe 6 dans la zone du corps 1 est continuellement croissante de l'avant vers l'arrière du ski et possède une épaisseur maximale dans la zone correspondant au talon arrière. Par contre, l'épaisseur de la partie avant 3 est continuellement décroissante de l'extrémité avant jusqu'à la zone de raccordement avec le corps 1. L'avant du ski plus mince est donc plus souple et joue favorablement le rôle d'amortisseur.

On réalise de la sorte un ski dont la rigidité de l'extrémité arrière est suffisante à l'évolution du ski en toute neige avec une adhérence améliorée.

Nous décrivons maintenant la structure interne du ski en référence à la figure 4.

A titre d'exemple, le noyau d'appui allongé est à base de bois et pourra être constitué par une âme 7 de latté frêne ventilée d'épaisseur constante.

L'âme 7 se termine aux extrémités avant et arrière des parties 3, 4. L'âme 7, qui peut être au besoin renforcée contient ainsi des canaux 9 bouchés destinés à procurer l'allègement et l'élasticité du ski. A cet effet, le noyau d'appui est constitué par une pluralité de baguettes 8 réparties en une nappe suivant la largeur du ski et séparées entr'elles par les canaux 9. Les différentes baguettes 8 sont réunies par des armatures 10 chargées à titre d'exemple par des fibres de carbone qui bouchent les extrémités des canaux 9.

L'enveloppe 6 est constituée par des résines synthétiques, par exemple par du polyuréthane chimiquement polymérisable à froid en application d'un procédé connu par la publication FR-A-2.446.437.

Le noyau 7 est constitué par un latté de bois ventilé et cintré recouvert d'un ensemble de garnitures (6a, 6b) dont l'épaisseur est continuellement croissante de la zone de raccordement de la partie avant (3) vers l'arrière du ski.

L'ensemble constitué par l'âme 7 et les armatures 10 qui lui confèrent la flexibilité souhaitée est ensuite placé dans un moule dans lequel on injecte ou coule par gravité les résines synthétiques.

Selon un autre aspect de l'invention l'enveloppe 6 est formée par :
- une garniture supérieure 6a qui recouvre la face supérieure et partiellement les faces latérales de l'âme 7 et qui est à base de résines synthétiques.
- une garniture inférieure 6b à rainure médiane 11 (on notera que la rainure 11 s'étend jusqu'à la naissance de la spatule ou partie avant 3) qui recouvre la face inférieure et partiellement les faces latérales de l'âme 7 et qui est à base de résines synthétiques spécifiquement chargées. La mise en place de cette garniture peut assurer simultanément la fixation des carres 12.

Sans sortir du cadre de l'invention, le ski proposé pourra être réalisé dans les largeurs courantes selon l'utilisation envisagée.

## Revendications

1. Ski polyvalent comprenant un corps médian (1) allongé qui s'étend sur la longueur du ski et se raccorde à deux parties (3, 4) avant et arrière relevées, la partie arrière (4) présentant une configuration trapézoïdale dont la petite base (4a) constitue le talon arrière et dont la grande base est raccordée au corps (1) du ski, la partie avant (3) présentant une forme arrondie ou une configuration trapézoïdale dont la petite base (3a) constitue le bord d'attaque de la neige et dont la grande base est raccordée au corps (1) du ski, ledit corps (1) ayant une épaisseur qui va en augmentant de l'avant vers l'arrière du ski, conférant au ski une plus grande souplesse à l'avant du ski et une rigidité de la partie arrière du ski, le corps (1) comprenant deux bords (2) parallèles le long de la surface portante du ski, l'épaisseur de la partie avant (3) du ski étant continuellement décroissante de l'avant jusqu'à la zone de raccordement avec le corps (1).

2. Ski selon la revendication 1, caractérisé par le fait que l'élément de fixation (13) du talon de la chaussure est situé dans la zone de raccordement de la partie arrière (4) relevée du ski au corps (1) du ski.

3. Ski selon l'une des revendications 1 ou 2, caractérisé en ce qu'il est court.

4. Ski selon la revendication 3, caractérisé en ce que sa longueur est comprise entre 60 et 90 centimètres.

5. Ski selon l'une quelconque des revendications 1 à 4, caractérisé en ce que la partie avant (3) relevée présente une configuration trapézoïdale dont la petite base (3a) constitue le bord d'attaque de la neige et dont la grande base est raccordée au corps (1) du ski.

6. Ski selon l'une quelconque des revendications 1 à 5, caractérisé par le fait qu'il comprend un noyau d'appui constitué par une pluralité de baguettes de bois (8) réparties en une nappe suivant la largeur du ski et qui sont séparées par des canaux (9) bouchés à leurs extrémités par une armature (10) de liaison de baguettes.

7. Ski selon la revendication 6, caractérisé par le fait que le noyau (7) est constitué par un latté de bois ventilé et cintré recouvert d'un ensemble de garnitures (6a, 6b) dont l'épaisseur est continuellement croissante de la zone de raccordement de la partie avant (3) vers l'arrière du ski.

8. Ski selon la revendication 7, caractérisé par le fait que la garniture (6b) qui recouvre la face inférieure de l'âme (7) est à base de résines synthétiques.

9. Ski selon la revendication 8, caractérisé en ce que la garniture (6b) qui recouvre la face inférieure de l'âme (7) assure la fixation des carres (12).

## Claims

1. Multipurpose ski comprising an elongate medial body (1) which extends over the length of the ski and is connected to two raised front and rear portions (3, 4), the rear portion (4) having a trapezoidal configuration, the small base of which (4a) constitutes the rear butt, and the large base of which is connected to the body (1) of the ski, the front portion (3) having a rounded shape or a trapezoidal configuration, the small base (3a) of which constitutes the leading edge facing the snow, and the large base of which is connected to the body (1) of the ski, said body (1) being of a thickness which increases from the front towards the rear of the ski, giving the ski greater flexibility at the front of the ski and rigidity at the rear portion of the ski, the body (1) comprising two parallel edges (2) along the bearing surface of the ski, the thickness of the front portion (3) of the ski decreasing continuously from the front towards the zone of connection with the body (1).

2. Ski according to claim 1, characterised in that the securing member (13) of the heel of the boot is situated in the zone of connection between the raised rear portion (4) of the ski and the body (1) of the ski.

3. Ski according to one of claims 1 or 2, characterised in that it is short.

4. Ski according to claim 3, characterised in that its length is comprised between 60 and 90 centimetres.

5. Ski according to any one of claims 1 to 4, characterised in that the raised front portion (3) has a trapezoidal configuration the small base (3a) of which constitutes the leading edge facing the snow, and the large base of which is connected to the body (1) of the ski.

6. Ski according to any one of claims 1 to 5, characterised in that it comprises a support core constituted by a plurality of wooden rods (8) distributed in a band in accordance with the width of the ski, said rods (8) being separated by ducts (9) closed at their ends by a rod-connecting fitting (10).

7. Ski according to claim 6, characterised in that the core (7) is constituted by a lath of ventilated and arched wood covered by an assembly of fittings (6a, 6b) the thickness of which increases continuously from the zone of connection of the front portion (3) towards the rear of the ski.

8. Ski according to claim 7, characterised in that the fitting (6b) which covers the lower surface of the core (7) is synthetic resin-base.

9. Ski according to claim 8, characterised in that the fitting (6b) which covers the lower surface of the core (7) ensures attachment of the flanges (12).

## Patentansprüche

1. Mehrzweckski, bestehend aus einem länglichen Mittelkörper (1), der über die Länge des Skis verläuft und sich mit zwei vorderen und hinteren erhabenen Teilen (3, 4) verbindet, wobei der hintere Teil (4) eine Trapezform aufweist, deren kleine Basis (4a) die Hinterkante ausbildet und deren große Basis mit dem Körper (1) des Skis verbunden ist, wobei der vordere Teil (3) eine abgerundete Form oder eine Trapezform aufweist, deren kleine Basis (3a) die Angriffskante des Schnees ausbildet und deren große Basis mit dem Körper (1) des Skis verbunden ist, wobei der Körper (1) eine Dicke hat, die sich bei dem Ski von vorne nach hinten vergrößert, wodurch dem Ski vorne am Ski eine größere Biegsamkeit und an dem hinteren Teil des Skis eine Steifheit verliehen wird, wobei der Körper (1) zwei parallele Kanten (2) entlang der Tragefläche des Skis aufweist und wobei die Dicke des vorderen Teils (3) des Skis von vorne bis zu dem Verbindungsbereich mit dem Körper (1) allmählich abnimmt.

2. Ski nach Anspruch 1, dadurch gekennzeichnet, daß das Befestigungselement (13) für die Ferse des Schuhs in dem Verbindungsbereich des erhabenen hinteren Teils (4) des Skis mit dem Körper (1) des Skis angeordnet ist.

3. Ski nach einem der Ansprüche 1 oder 2, dadurch gekennzeichnet, daß er kurz ist.

4. Ski nach Anspruch 3, dadurch gekennzeichnet, daß seine Länge zwischen 60 und 90 Zentimeter beträgt.

5. Ski nach einem der Ansprüche 1 bis 4, dadurch gekennzeichnet, daß der erhabene vordere Teil (3) eine Trapezform aufweist, deren kleine Basis (3a) die Angriffskante des Schnees ausbildet und deren große Basis mit dem Körper (1) des Skis verbunden ist.

6. Ski nach einem der Ansprüche 1 bis 5, dadurch gekennzeichnet, daß er einen Stützkern aufweist, der aus einer Vielzahl von Holzstäbchen (8) besteht, welche zu einer Auflage entsprechend der Breite des Skis verteilt und durch Kanäle (9) voneinander getrennt sind, die an ihren Enden durch eine Verstärkung (10) der Verbindung der Stäbchen abgedichtet sind.

7. Ski nach Anspruch 6, dadurch gekennzeichnet, daß der Kern (7) aus einer ventilierten und gewölbten Holzlatte besteht, die mit einer Einheit von Belägen (6a, 6b) abgedeckt ist, deren Dicke von dem Verbindungsbereich des vorderen Teils (3) nach hinten an dem Ski kontinuierlich zunimmt.

8. Ski nach Anspruch 7, dadurch gekennzeichnet, daß der Belag (6b), welcher die untere Fläche der Seele (7) abdeckt, auf der Basis von Kunststoffen besteht.

9. Ski nach Anspruch 8, dadurch gekennzeichnet, daß der Belag (6b), welcher die untere Fläche der Seele (7) abdeckt, die Befestigung von Stahlkanten (12) erlaubt.
